# EUROPÄISCHE PATENTSCHRIFT

(11) **EP 0 223 988 B1**
(45) Veröffentlichungstag und Bekanntmachung des Hinweises auf die Patenterteilung: **28.12.1988**
(21) Anmeldenummer: 86113916.0
(22) Anmeldetag: 07.10.1986
(51) Int. Cl.: B65B 13/06

(54) **Einrichtung zum Umreifen eines Gegenstandes mit einem Band**
Device for encircling an object with a strap
Dispositif de cerclage d'un objet avec une bande

(30) Priorität: 06.11.1985 CH 4769/85
(43) Veröffentlichungstag der Anmeldung: 03.06.1987
(73) Patentinhaber: Strapex AG, CH-5610 Wohlen (CH)
(72) Erfinder: Kägi, Bruno, CH-5611 Uezwil (CH)
(74) Vertreter: Patentanwälte Schaad, Balass, Menzl & Partner AG

(56) Entgegenhaltungen:
- DE-A- 3 220 923
- US-A- 3 118 368

## Beschreibung

Die Erfindung betrifft eine Einrichtung zum Umreifen eines Gegenstandes mit einem Band gemäss dem Oberbegriff des Patentanspruches 1.

Bei bekannten Einrichtungen dieser Art (z.B. CH-A-574 841) ist der Bandführungskanal in der Regel ein einziges Maschinenteil, das so bemessen ist, dass beim Benützer dessen voraussichtlich grösster, zu umreifender Gegenstand in der vom Bandführungskanal freigelassenen Arbeitsöffnung Platz findet.

Diese Bauweise hat sowohl beim Hersteller der Einrichtung als auch beim Benützer Nachteile zur Folge. Will der Hersteller auf Benützerwünsche eingehen, hat er Bandführungskänale verschiedener Grösse herzustellen und an Lager zu halten. Beim Benützer wird hingegen bei den Umreifungsoperationen einiges an Zeit unnütz vertan, wenn die zu umreifenden Gegenstände erheblich kleiner sind, als dies der vorhandene Bandführungskanal zulassen würde; denn bei jeder Umreifung muss soviel Bandlänge vorgeschoben werden, bis diese im Bandführungskanal zumindest einmal den Gegenstand umschlungen hat, um danach - beim Spannen des Bandes um den Gegenstand - wieder zu einem grösseren Teil zurückgezogen zu werden. Will der Benützer diesen Zeitverlust vermeiden, hat er den vorhandenen - zu grossen - Bandführungskanal durch einen kleineren zu ersetzen und diesen möglicherweise zuerst beim Hersteller der Einrichtung zu beschaffen. Dazu kommt beim Ersetzen des einen Bandführungskanals durch einen mit anderen Abmessungen ein nicht unerheblicher Aufwand an Umrüstzeit.

Bei diesem Stand der Technik ist es als ein Zweck der Erfindung anzusehen, eine Einrichtung der eingangs genannten Art zu schaffen, die die erwähnten Nachteile weitgehend vermeidet.

Zu diesem Zweck weist die vorgeschlagene Einrichtung die im Kennzeichen des Patentanspruches 1 definierten Merkmale auf. Durch den modularen Aufbau des Bandführungskanals aus nacheinander angeordneten, lösbar aneinandergekoppelten Segmenten, ist es beispielsweise durch Normierung der Segmente, sowohl beim Hersteller, als auch beim Benützer der Einrichtung möglich, eine weitgehende Flexibilität der Anpassung des Bandführungskanals an unterschiedliche Dimensionen der zu umreifenden Gegenstände bei einer erheblich geringeren Umrüstzeit zu erreichen. Auf Herstellerseite ist darüber hinaus eine vergleichsweise geringe Anzahl an Segmenten auf Lager zu halten, um praktisch alle Erfordernisse bezüglich des Bandführungskanals zu erfüllen.

Merkmale bevorzugter Ausführungsformen sind in den abhängigen Ansprüchen definiert.

Die Erfindung ist nachstehend anhand der Zeichnung rein beispielsweise erläutert. Es zeigt:
Fig. 1 eine schematische Frontansicht einer Einrichtung,
Fig. 2,3 und 4je in Seiten-, Drauf-und Stirnansicht ein Segment mit geradliniger Führung in einer ersten, in der Regel für geringere Spannweiten geeigneten Ausführungsform,
Fig. 5, 6 und 7 je in Seiten-, Drauf- bzw. Stirnansicht ein zu dem Segment der Fig. 2-4 passendes Segment mit bogenartiger Führung,
Fig. 8, 9 und 10 je in Seitenansicht, in teilweiser Draufsicht und in Stirnansicht ein Segment mit geradliniger Führung einer zweiten Ausführungsform,
Fig. 11 und 12 in Seiten- und Stirnansicht ein Segment mit bogenartiger Führung, das zu den Segmenten Fig. 8-10 passt, und
Fig. 13 in perspektivischer und auseinandergezogener Darstellung Segmente der Fig. 8-10 und ein Segment der Fig. 11, 12, um die Einfachheit des Zusammenbaues klar zu machen.

Die in Fig. 1 dargestellte Einrichtung 10 besitzt eine Grundeinheit 11, in der ein Vorrat, beispielsweise eine Spule 12 eines Umreifungsbandes 13 angeordnet ist, das durch eine Abzugs- und Vorschubvorrichtung 14 abgezogen und in Richtung der Pfeile 15 durch einen Bandführungskanal 16 vorgeschoben wird, bis das vorlaufende Ende des Bandes 13 an einer Klemmvorrichtung 17 eintrifft und dort festgehalten wird. Der Bandführungskanal 16 überspannt portalartig die als Arbeitstisch 18 ausgebildete obere Fläche der Grundeinheit 11 und lässt eine Arbeitsöffnung 19 frei, in der sich ein auf dem Arbeitstisch 18 gebrachter, zu umreifender Gegenstand 20 befindet. Sobald das vorlaufende Ende des Bandes 13 die Klemmstation 17 erreicht hat und dort festgehalten ist, reversiert die Abzugs- und Vorschubeinheit 14 und spannt damit das Band 13, das vom Bandführungskanäl 16 freigegeben wird, um den Gegenstand 20. Wenn die gewünschte Spannung des Bandes 13 um den Gegenstand 20 erreicht ist, tritt eine Verschliess- und Schneidvorrichtung 21 in Funktion, die die sich überlappenden Bereiche des Bandes 13 miteinander verbindet, beispielsweise durch Verschweissung, und danach das Band zwischen der Verbindungsstelle und der Abzugs- und Vorschubeinheit 14 durchtrennt. Soweit ganz allgemein die Wirkungsweise der dargestellten Umreifungseinrichtung 10, deren Grundeinheit 11 von einer beliebigen, an sich bekannten und im Handel erhältlichen Bauweise sein kann. Diesbezüglich sei der Vollständigkeit halber auch auf die Patentschrift CH-A-574 841 verwiesen.

Bei der in Fig. 1 dargestellten Einrichtung 10 erkennt man indessen, dass der Bandführungskanal 16 aus einer Vielzahl von Segmenten 22, 23 aufgebaut ist, wobei die Segmente 22 einen geradlinigen Abschnitt und die Segmente 23 einen beispielsweise 90° umspannenden, kreisbogenförmigen Abschnitt des Bandführungskanals 16 bilden. Wie sich noch zeigen wird, sind die Segmente 22 und 23 auf einfache Weise lösbar aneinander gekoppelt.

In den Fig. 2-4 ist eine erste Ausführungsform eines Segmentes 22 dargestellt. Es besteht aus einem im wesentlichen quaderförmigen Grundkörper 24, der durch zwei ebene, rechtwinklig zur Vorschubrichtung (Pfeil 15) des Bandes bei dessen Vorschub stehenden Stirn- oder Stossflächen 25, 26 begrenzt ist.

Im Grundkörper 24 ist ein Bandführungsabschnitt 27 vorhanden, der, wie aus Fig. 4 besonders deutlich hervorgeht, einen rechteckigen Querschnitt hat und sich in Vorschubrichtung 15 des Bandes gesehen, sowohl in der Höhe als auch in der Breite verjüngt. Auf der der Arbeitsöffnung 19 (Fig. 1) zugekehrten Seite ist der Bandführungsabschnitt 27 im Segment 22 durch zwei aufeinander zu sich erstreckende Lamellen 28, 29 begrenzt, die in diesem Beispiel einstückig mit dem aus einem Kunststoff, beispielsweise aus einem Polyacetal wie «Delrin»⁰ oder «Hostaform»° hergestellten Grundkörper 24 sind. Die Lamellen 28, 29 können aber auch aus einem anderen Material sein und auf geeignete Weise auf dem Grundkörper 24 befestigt sein. Die Lamellen 28, 29 sind elastisch ausbiegbar, wie gestrichelt in Fig. 4 links angegeben, damit diese dem Band beim Spannvorgang erlauben, aus dem Bandführungsabschnitt 27 herauszuschlüpfen.

An den gegenüberliegenden Schmalseiten der Stirnfläche 25 sind an dem Grundkörper 24 zwei Verbindungsarme 30, 31 angeformt, die rechtwinklig über die Stirnfläche 25 abstehen und an ihren Enden je einen Klinkenzahn 32 bzw. 33 tragen. Die Arme 30, 31 haben einen rechteckigen Querschnitt, dessen längere Seite (vergleiche Fig. 2) etwas geringer ist, als die Dicke des Grundkörpers 24. Ausserdem lassen sich die Arme 30, 31 entgegen ihrer Eigenfederung etwas voneinander weg spreizen.

In den beiden rechtwinklig zur Stirnseite 26 stehenden Schmalseiten des Grundkörpers 24 ist je eine von der Stirnseite 26 ausgehende Nut 34, 35 vorhanden. Die Abmessungen der Nuten 34, 35 bezüglich Breite, Tiefe und Länge entsprechend möglichst genau den entsprechenden Abmessungen der Verbindungsarme 30, 31. Die Nuten 34, 35 enden je in einer quer zu dieser verlaufenden Kerbe 36, 37, die zur Aufnahme eines der Klinkenzähne eines anschliessenden Segmentes 22 oder aber auch, wie sich noch zeigen wird, eines anschliessenden Segmentes 23 dienen.

Das Aneinanderfügen von aufeinanderfolgenden Segmenten 22 ergibt sich schon aus den vorstehenden Ausführungen von selbst. Beispielsweise kann ein weiteres Segment 22 an das in Fig. 3 dargestellte Segment 22 von oben dadurch angefügt werden, dass das weitere Segment 22 mit seiner nach unten gerichteten Stirnfläche 26 auf das dargestellte Segment gedrückt wird. Dabei werden die Arme 30, 31 dank der Form der Klinkenzähne 32, 33 auseinandergedrängt und die Klinkenzähne gleiten entlang der Nuten 34, 35 des weiteren Segmentes bis sie schliesslich in dessen Kerben 36, 37 einrasten. Da die Arme 30, 31 genau in die Nuten 34, 35 passen, kommt die Stirnfläche 26 des weiteren Segmentes 22 satt und flächig auf die Stirnfläche 25 des dargestellten Segmentes 22 zu liegen. Durch das satte Aneinanderstossen der beiden Stirnflächen 25, 26, aber auch durch das praktisch spielfreie Einpassen der Arme 30, 31 des einen in die Nuten 34, 35 des weiteren Segmentes ergibt sich zwischen diesen beiden Segmenten 22 eine zwar leicht lösbare, aber vergleichsweise biegesteife Verbindung. In den Fig. 5-7 ist eine Ausführungsform der Segmente 23 mit einem bogenförmigen Bandführungsabschnitt dargestellt, die besonders zu dem in Fig. 2-4 dargestellten Segment 22 passt. Daher sind für funktionell sich entsprechende Teile dieselben Bezugszeichen wie in den Fig. 2-4 verwendet, und nachstehend ist nur noch auf die wesentlichen Unterschiede hingewiesen.

Der Grundkörper 24' des Segmentes 23 ist entsprechend seinem bogenförmigen Bandführungsabschnitt 27' nicht quaderförmig, aber entspricht in seiner Dicke genau der Breite des Grundkörpers 24 der Fig. 2-4. Der Grundkörper 24' endet auch in zwei ebenen Stirn- oder Sₜossflächen 25, 26, die jedoch rechtwinklig zueinander stehen. Der Bandführungsabschnitt 27' ist hier als eine nach innen offene, kreisbogenförmige, breite Nut ausgebildet, die einen winkel von 90° beschreibt. Dieser Bandführungsabschnitt 27' ist innen, d.h. an seiner der Arbeitsöffnung 19 zugekehrten Seite nicht durch Lamellen begrenzt, da diese nicht erforderlich sind. Die Breite und die Tiefe der den Bandführungsabschnitt 27' bildenden Nut entspricht etwa der mittleren Breite und der mittleren Höhe der Bandführungsabschnitte 27 der Segmente 22.

Von der Stirn- oder Stossfläche 25 gehen wiederum die Arme 30, 31 mit den Rastklinken 32, 33 aus, und von der Stirn- oder Stossfläche 26 die Nuten 34, 35, die in den Kerben 36, 37 enden. Die Elemente 30-37 des Segmentes 23 der Fig. 5₋7 sind bezüglich Abmessungen und Funktion identisch zu den entsprechenden Elementen der Fig. 2-4.

Zu beachten ist, dass vorzugsweise die effektive Länge der Bandführungsabschnitte 27 und 27' je unter sich gleich lang sind. Dies ermöglicht dem Hersteller mit nur zweierlei Arten von Segmenten Bandführungskänale beliebiger Formate herzustellen und dem Benützer, den Bandführungskanal 16 seiner existierenden Einrichtung 10 mit wenigen Handgriffen den jeweiligen Bedürfnissen anzupassen.

Die anhand der Fig. 2-7 beschriebenen Segmente 22 und 23 eignen sich ohne weiteres insbesondere für Bandführungskänale 16 kleineren und mittleren Formates. Bei grossformatigen Bandführungskänalen kann, bei Verwendung der bisher beschriebenen Segmente, namentlich wenn bei der oberen Traverse des Bandführungskanals 16 (vergleiche Fig. 1) eine sehr grosse Anzahl von Segmenten 22 aneinandergereiht sind, eine gewisse Durchbiegung dieser Traverse nach innen kaum vermieden werden. Diese Durchbiegung wirkt sich zwar kaum nachteilig auf die einwandfreie Funktion aus, aber dennoch kann sie als störend empfunden werden. Für diese Fälle sind die in den Fig. 8-12 und in der Fig. 13 dargestellten Segmente vorgesehen.

In den Fig. 8-10 ist ein Segment 122 für geradlinige und den Fig. 11, 12 ein Segment 123 für bogenförmige Führung dargestellt. In denFig. 8-12 sind für funktionell sich entsprechende Elemente dieselben Bezugszeichen wie in den Fig. 2-7 verwendet.

Der Grundkörper des Elementes 122 ist durch zwei angeformte Endflansche 38, 39 ergänzt, deren ebene, freien Endflächen die Stirn- oder Stossflächen 25 bzw. 26 bilden, die dadurch in ihrer Ausdehnung erheblich grösser als in den Fig. 2-4 sind. Die Endflansche 38, 39 sind miteinander durch eine angeformte Versteifungsrippe 40 verbunden, die ihrerseits durch eine in die Stirn- oder Stossflächen 25, 26 ausmündende, durchgehende Bohrung 41 durchsetzt ist. Von der Stirn- oder Stossfläche 25 stehen die Verbindungsarme 30, 31 mit den Rastklinken 32, 33 ab, während von der Stirn- oder Stossfläche 26 die Nuten 34, 35 ausgehen, die in den Kerben 36, 37 enden. Der für den Bandführungsabschnitt 27 und die diesen begrenzenden Lamellen 28, 29 gilt sinngemäss das im Zusammenhang mit den Fig. 2-4 Gesagte.

Das Segment 123 der Fig. 11, 12 unterscheidet sich im wesentlichen vom Segment 23 der Fig. 5-7 dadurch, dass sein Grundkörper durch zwei massive, angeformte Endblöcke 42 und 43 verstärkt ist, deren ebene freie Endflächen die Ausdehnung der Stirn-oder Stossflächen 25 bzw. 26 erheblich vergrössern. Von der Stirnfläche 25 geht eine rechtwinklig zu dieser verlaufende und den Endblock 42 durchsetzende Bohrung 44 und von der Stirnfläche 26 eine analoge, den Endblock 43 durchsetzende Bohrung 45 aus.

Von der Stirn- oder Stossfläche 25 stehen wiederum die Arme 30, 31 mit den Rastklinken 32, 33 ab, während von der Stirn- oder Stossfläche 26 die an den Kerben 36, 37 endenden Nuten 34, 35 ausgehen. Für den Bandführungsabschnitt 27' gilt sinngemäss das im Zusammenhang mit den Fig. 5-7 Gesagte. Es bleibt hinzuzufügen, dass die Bohrungen 44, 45 in den Segmenten 123 so angeordnet sind, dass jede mit der Bohrung 41 in einem an die Stirn- oder Stossfläche 25 bzw. 26 anschliessenden Segment 122 fluchtet.

Die Fig. 13 lässt erkennen, weshalb die Segmente 122 und 123 sich zu einem biegesteiferen Verbund miteinander verbinden lassen. Nachdem die Segmente 122 und 123 in der gewünschten Anordnung und Anzahl aufeinandergesteckt wurden, ergibt sich schon wegen der grösseren Ausdehnung der aneinander anliegenden Stirn- oder Stossflächen 25 und 26 ein steiferer Verbund. Zusätzlich kann durch die Bohrungen 41 und 44 bzw. 45 ein Spannglied 46 eingezogen werden und auf herkömmliche Weise gespannt werden, wodurch eine eine geradlinige Führungsstrecke bildende Anzahl Segmente 122 zusammen mit den beiden daran anschliessenden Segmenten 123 zu einem sehr biegesteifen Verbund verspannt werden können.

Ein weiterer Vorteil ergibt sich, wenn die Segmente 122 und 123 bezüglich ihrer zur gegenseitigen Verbindung dienenden Elemente 30-37 kompatibel mit den Elementen 22 bzw. 23 der Fig. 2-7 ausgebildet werden.

Ausserdem ist nicht zwingend, dass die einen bogenförmigen Bandführungsabschnitt bildenden Segmente 23 bzw. 123 unbedingt eine Umlenkung des Bandes um 90° bewirken. Es können auch grössere Umlenkwinkel vorgesehen sein, so dass die Form der Arbeitsöffnung 19 nicht viereckig, sondern polygonal wird, was bei wesentlichen von der Quaderform abweichenden Gegenständen 20 einen weiteren Vorteil bieten kann. Auf alle Fälle weist der beschriebene Bandführungskanal 16 sowohl für den Hersteller als auch für den Benützer der Einrichtung 10 evidente Vorteile auf, die die herkömmlichen Einrichtungen nicht aufweisen.

## Patentansprüche

1. Einrichtung zum Umreifen von Gegenständen (20) mit einem Band (13) mit einem den jeweils zu umreifenden Gegenstand (20) in der Art eines Portals überspannenden Bandführungskanal (16), der beim Vorschieben des Bandes (13) dieses führt und beim Spannen des Bandes (13) um den Gegenstand dieses freigibt, dadurch gekennzeichnet, dass der Bandführungskanal (16) aus nacheinander angeordneten, lösbar aneinander gekoppelten Segmenten (22, 23; 122, 123) aufgebaut ist.

2. Einrichtung nach Patentanspruch 1, dadurch gekennzeichnet, dass der Bandführungskanal (16) aus einer Anzahl Segmente (22; 122) mit geradliniger Führung und aus einer Anzahl Segmente (23; 123) mit bogenartiger Führung aufgebaut ist.

3. Einrichtung nach einem der Patentansprüche 1 oder 2, dadurch gekennzeichnet, dass die Segmente (22, 23; 122, 123) an ebenen Stirnseiten (25, 26) aneinanderstossen, welche rechtwinklig zur Bandführung gerichtet sind.

4. Einrichtung nach den Ansprüchen 2 und 3, dadurch gekennzeichnet, dass aufeinanderfolgende Segmente (22, 23; 122, 123) mittels lösbarer Schnapp- oder Rastverbindungen (30-37) aneinander gekoppelt sind.

5. Einrichtung nach Patentanspruch 4, dadurch gekennzeichnet, dass jedes Segment (22, 23; 122, 123) mit über dessen eine Stirnseite (25) vorstehenden Verbindungsarmen (30, 31) mit Rastklinken (32, 33) versehen ist, die in Ausnehmungen (36, 37) eingreifen, die im Bereich der anderen Stirnseite (26) des benachbarten Segmentes ausgebildet sind.

6. Einrichtung nach Patentanspruch 3, dadurch gekennzeichnet, dass die ebenen Stirnseiten (25, 26) an Endflanschen (38, 39) ausgebildet sind.

7. Einrichtung nach Patentanspruch 6, dadurch gekennzeichnet, dass an die Endflanschen (38, 39) der Segmente (122) eine Versteifungsrippe (40) anschliesst, die in derselben Richtung wie jene des Bandführungsabschnittes (27) des Segmentes (122) verläuft.

8. Einrichtung nach Patentanspruch 6 oder 7, dadurch gekennzeichnet, dass Mittel (41; 44, 45; 46) vorgesehen sind, um die ebenen Stirnseiten (25, 26) der Segmente (122, 123) zusätzlich aneinander zu pressen.

9. Einrichtung nach Patentanspruch 8, dadurch gekennzeichnet, dass die Segmente (122) mitgeradliniger Bandführung mindestens eine von den Endflanschen (38, 39) ausgehende, die Versteifungsrippe (40) durchsetzende Bohrung (41) aufweisen, welche ein Spannelement (46) aufnimmt, das mehrere Segmente (122) miteinander verspannt.

10. Einrichtung nach einem der Patentansprüche 2 bis 9, dadurch gekennzeichnet, dass die Bandführungsabschnitte (27) der Segmente (22; 122) mitgeradliniger Führung sich in Vorschubrichtung (15) des Bandes (13) verjüngen.

11. Einrichtung nach einem der Patentansprüche 2 bis 10, dadurch gekennzeichnet, dass die Bandführungsabschnitte (27') der Segmente (23; 123) mit bogenartiger Führung einen 90° umspannenden Kreisbogen beschreiben.

12. Einrichtung nach einem der Patentansprüche 2 bis 11, dadurch gekennzeichnet, dass die Bandführungsabschnitte (27) der Segmente (22; 122) mit geradliniger Führung unter sich gleich lang sind, und dass die Bandführungsabschnitte (27') der Segmente (23; 123) mit bogenartiger Führung unter sich gleich lang sind.

13. Einrichtung nach einem der Patentansprüche 1 bis 12, dadurch gekennzeichnet, dass die Segmente (22, 23; 122, 123) einstückig aus einem Kunststoff, beispielsweise aus einem Polyacetal sind.

## Claims

1. A device for surrounding objects (20) with a band (13), having a band guide channel (16) which in each case overarches the object (20) to be bound in the nature of a gateway, and which guides the band (13) when it is advanced and releases the band (13) when it is tigthened around the object, characterized in that the band guide channel (16) is constructed of segments (22, 23; 122, 123) arranged in succession and coupled to each other so as to be detachable.

2. A device according to Claim 1, characterized in that the band guide channel (16) is constructed of a number of straight-guide segments (22; 122) and of a number of curved-guide segments (23; 123).

3. A device according to one of the Claims 1 or 2, characterized in that the segments (22, 23; 122, 123) meet at flat interfaces (25, 26) which are arranged at right-angles to the band guide.

4. A device according to Claims 2 and 3, characterized in that successive segments (22, 23; 122, 123) are coupled together by means of releasable snap or locking connections (30-37).

5. A device according to Claim 4, characterized in that each segment (22, 23; 122, 123) is provided with linking arms (30, 31) with locking catches (32, 33), these linking arms jutting out over one of the segment's interfaces (25) and engaging in recesses (36, 37) formed in the area of the other interface (26) of the neighbouring segment.

6. A device according to Claim 3, characterized in that the planar interfaces (25, 26) are constructed on terminal flanges (38, 39).

7. A device according to Claim 6, characterized in that a bracing rib (40) is attached to the terminal flanges (38, 39) of the segments (122), this bracing rib extending in the same direction as the band guide section (27) of the segment (122).

8. A device according to Claim 6 or 7, characterized in that means (41; 44, 45; 46) are provided to additionally press together the planar interfaces (25, 26) of the segments (122, 123).

9. A device according to Claim 8, characterized in that the segments (122) with straight band guides have at least one borehole (41) emanating from the terminal flanges (38, 39) and penetrating through the bracing rib (40) and receiving a clamping element (46) which clamps together several segments (122).

10. A device according to one of the Claims 2 to 9, characterized in that the band guide sections (27) of the straight-guidesegments (22; 122) taper in the feed direction (15) of the band (13).

11. A device according to one of the Claims 2 to 10, characterized in that the band guide sections (27') of the curved-guide segments (23; 123), describe an arc of a circle spanning 90°.

12. A device according to one of the Claims 2 to 11, characterized in that the band guide sections (27) of the straight-guide segments (22; 122) are all of the same length and that the band guide sections (27') of the curved-guide segments (23; 123) are all of the same length.

13. A device according to one of the Claims 1 to 12, characterized in that the segments (22, 23; 122, 123) are made in one piece of a plastic, for example a polyacetal.

## Revendications

1. Dispositif permettant d'envelopper des objets (20) par un ruban (13), avec un canal de guidage (16) qui couvre l'objet à envelopper (20) à la manière d'un portique, guide le ruban (13) lors de son avance et le libère lors de son serrage autour de l'objet, caractérisé en ce que le canal de guidage du ruban (16) est composé de segments juxtaposés (22, 23; 122, 123), accouplés et amovibles.

2. Dispositif suivant la revendication 1, caractérisé en ce que le canal de guidage du ruban (16) se compose d'un nombre de segments (22; 122) avec un guidage linéaire, et d'un nombre de segments (23; 123) avec un guidage en arc de cercle.

3. Dispositif suivant l'une des revendications 1 et 2, caractérisé en ce que les segments (22, 23; 122, 123) sont aboutés sur des faces frontales planes (25, 26), qui sont perpendiculaires au sens de guidage du ruban.

4. Dispositif suivant les revendications 2 et 3, caractérisé en ce que des segments successifs (22, 23; 122, 123) sont accouplés entre eux au moyen d'assemblages par enclenchement (30-37) amovibles.

5. Dispositif suivant la revendication 4, caractérisé en ce que chaque segment (22, 23; 122, 123) est muni de bras de jonction (30, 31), qui dépassent de l'une de leurs faces frontales (25), sont dotés de crans (32, 33) et s'encastrent dans des évidements (36, 37), pratiqués dans la zone de l'autre face frontale (26) du segment adjcent.

6. Dispositif suivant la revendication 3, caractérisé en ce que les faces frontales planes (25, 26) sont réalisées sur des brides extrêmes (38, 39).

7. Dispositif suivant la revendication 6, caractérisé en ce que les brides extrêmes (38, 39) des segments (122) sont prolongées par une nervure de renforcement (40), qui se situe dans la même direction que celle de la section de guidage (27) du segment (122).

8. Dispositif suivant l'une des revendications 6 et 7, caractérisé en ce que des éléments (41; 44, 45; 46) permettent d'assurer un serrage mutuel supplémentaire des faces frontales planes (25, 26) des segments (112, 123).

9. Dispositif suivant la revendication 8, caractérisé en ce que les segments (122), avec un guidage linéaire du ruban, présentent un orifice (41) au moins, qui traverse la nervure de renforcement (30), part des brides extrêmes (38, 39) et reçoit un organe (46) qui assure le serrage mutuel de plusieurs segments (122).

10. Dispositif suivant l'une quelconque des revendications 2 à 9, caractérisé en ce que les sections de guidage (27) des segments (22; 122), avec un guidage linéaire, sont rétrécies dans le sens d'avance (15) du ruban (13).

11. Dispositif suivant l'une quelconque des revendications 2 à 10, caractérisé en ce que les sections de guidage (27') des segments (23; 123), avec un guidage en arc de cercle, forment un angle de renvoi à 90°.

12. Dispositif suivant l'une quelconque des revendications 2 à 11, caractérisé en ce que les sections de guidage (27) des segments (22; 122), avec un guidage linéaire, présentent la même longueur, et en ce que les sections de guidage (27') des segments (23; 123), avec un guidage en arc de cercle, ont également une longueur égale.

13. Dispositif suivant l'une quelconque des revendications 1 à 12, caractérisé en ce que les segments (22, 23; 122, 123) sont réalisés d'une seule pièce en plastique, en polyacétal par exemple.
